# EUROPÄISCHE PATENTSCHRIFT

(11) **EP 1 428 448 B1**
(45) Veröffentlichungstag und Bekanntmachung des Hinweises auf die Patenterteilung: **03.12.2008**
(21) Anmeldenummer: 03026092.1
(22) Anmeldetag: 13.11.2003
(51) Int. Cl.: A43B 13/22, A43B 17/08

(54) **Einlage für einen Schuh**
Innersole for a shoe
Semelle intérieure pour chaussure

(30) Priorität: 13.12.2002 DE 10258321
(43) Veröffentlichungstag der Anmeldung: 16.06.2004
(73) Patentinhaber: FALKE KGaA, 57392 Schmallenberg (DE)
(72) Erfinder: Stemmer, Adi, 86459 Gessertshausen (DE)
(74) Vertreter: Hoeger, Stellrecht & Partner Patentanwälte

(56) Entgegenhaltungen:
- DE-U- 20 202 162
- FR-A- 2 722 376
- FR-E- 86 132
- US-A- 5 727 336
- US-A- 5 775 005
- US-A- 6 141 889
- PATENT ABSTRACTS OF JAPAN Bd. 1994, Nr. 1121 (C-1276) [018610], 8. Februar 1993 (1993-02-08) & JP 06 233703 A (JIEKUSU KK), 23. August 1994 (1994-08-23)

## Beschreibung

Die vorliegende Erfindung betrifft eine Einlage zur Anordnung zwischen einem Schuh und einem mit einer Beinbekleidung versehenen Fuß.

Schuheinlagen können dazu verwendet werden, den Fuß des Trägers zu wärmen, Fehlpassungen zwischen dem Schuh und dem Fuß des Trägers auszugleichen, Feuchtigkeit vom Fuß des Trägers aufzunehmen und/oder Geruchsbelästigungen zu vermeiden.

Beim Tragen von Beinbekleidung, insbesondere von Strumpfhosen, Strümpfen, Kniestrümpfen und Söckchen, an einem Fuß in einem Schuh tritt häufig das Problem auf, dass das Fußteil der am Fuß getragenen Beinbekleidung während des Tragens im Schuh verrutscht. Durch Fußbewegungen beim Gehen ist das Material des Fußteils der Beinbekleidung, welches sich einerseits in Kontakt mit dem Schuh und andererseits in Hautkontakt mit dem Fuß befindet, in permanenter Bewegung, was zu unangenehmen Trageempfindungen und zur Faltenbildung und somit zu unangenehmen Druckstellen führen kann.

Um das Rutschen des Fußteils von Feinstrumpfhosen und Seidenstrümpfen in einem Schuh zu vermeiden, ist es bereits aus der DE 200 00 635 U1 bekannt, das Sohlenteil des betreffenden Strumpfs mit Anti-Rutsch-Elementen zu versehen. Diese Anti-Rutsch-Elemente sind in den betreffenden Strumpf integriert, was den Nachteil mit sich bringt, dass die Anti-Rutsch-Elemente an jedem vom Träger verwendeten Strumpf angeordnet sein müssen und dass die Anti-Rutsch-Elemente sichtbar sind, wenn der Strumpf außerhalb des Schuhs getragen wird.

Die US-A-5,727,336 offenbart eine Einlage zur Anordnung zwischen einem Schuh und einem mit einer Beinbekleidung versehenen Fuß, die eine im Gebrauch der Einlage dem Fuß zugewandte, mit Durchtrittsöffnungen versehene Schicht aufweist, deren Reibungseigenschaften so eingestellt sind, dass sich der Fuß und die Beinbekleidung im Gebrauch der Einlage gemeinsam relativ zu der mit Durchtrittsöffnungen versehenen Schicht der Einlage bewegen.

Der vorliegenden Erfindung liegt die Aufgabe zugrunde, eine alternative Möglichkeit zu schaffen, um die Stabilität von Beinbekleidungen innerhalb eines Schuhs zu erhöhen.

Diese Aufgabe wird erfindungsgemäß durch eine Einlage zur Anordnung zwischen einem Schuh und einem mit einer Beinbekleidung versehenen Fuß nach Anspruch 1 gelöst.

Die Anti-Rutsch-Fläche weist eine hohe Haftreibung in Bezug auf die mit dieser Fläche im Gebrauch der Einlage in Kontakt stehenden Materialien der Beinbekleidung auf, so dass das Fußteil der Beinbekleidung beim Tragen des Schuhs seine Lage relativ zu der Einlage beibehält. Auf diese Weise wird ein Verrutschen des Materials der Beinbekleidung im Schuh sowie eine Faltenbildung der Beinbekleidung verhindert.

Bei einer bevorzugten Ausgestaltung der Erfindung ist vorgesehen, dass die Einlage zusätzlich zu der dem Fuß zugewandten Anti-Rutsch-Fläche eine im Gebrauch der Einlage dem Schuh zugewandte weitere Anti-Rutsch-Fläche aufweist. Diese untere Anti-Rutsch-Fläche weist eine hohe Haftreibung in Bezug auf das Material der Innensohle des Schuhs auf, so dass die Einlage während des Tragens ihre Lage relativ zu dem Schuh beibehält. Auf diese Weise wird ein Verrutschen der Einlage im Schuh sowie eine Faltenbildung der Einlage verhindert.

Als besonders günstig hat es sich erwiesen, wenn die Anti-Rutsch-Fläche aus einem ein Elastomermaterial umfassenden Material gebildet ist.

Um die in den Schuh eingelegte Einlage besonders unauffällig erscheinen zu lassen, ist es von Vorteil, wenn die Anti-Rutsch-Fläche aus einem transparenten Material gebildet ist.

Es ist vorgesehen, dass die dem Fuß zugewandte Anti-Rutsch-Fläche aus einem ein Silikonmaterial umfassenden Material gebildet ist.

Das Silikonmaterial kann beispielsweise ein Ein-Komponenten-Silikon (beispielsweise mit Essigsäure als Lösungsmittel) oder ein Zwei-Komponenten-Silikon umfassen.

Das rutschhemmende Material, aus dem die dem Fuß zugewandte Anti-Rutsch-Fläche gebildet ist, weist vorzugsweise mit Baumwolle als Reibungspartner einen Haftreibungskoeffizienten von mindestens ungefähr 0,5, insbesondere von mindestens ungefähr 0,9, auf.

Das rutschhemmende Material, aus dem die dem Schuh zugewandte Anti-Rutsch-Fläche gebildet ist, weist vorzugsweise mit Leder als Reibungspartner einen Haftreibungskoeffizienten von mindestens ungefähr 0,5, insbesondere von mindestens ungefähr 0,9, auf.

Bei einer besonderen Ausgestaltung der Erfindung ist vorgesehen, dass die Anti-Rutsch-Fläche mit einer Prägestruktur versehen ist. Die Prägestruktur umfasst Erhebungen, welche sich mit der Oberfläche der Beinbekleidung, die an der Anti-Rutsch-Fläche anliegt, verzahnen können und so die Haftreibung zwischen der Anti-Rutsch-Fläche und der Beinbekleidung des Fußes weiter erhöhen.

Die Einlage lässt sich besonders einfach und kostengünstig herstellen, da vorgesehen ist, dass die Einlage ein Trägermaterial umfasst, das mit einer Anti-Rutsch-Beschichtung versehen ist.

Um eine hohe Haftreibung sowohl mit der Beinbekleidung als auch mit der Innensohle des Schuhs zu erzielen, kann vorgesehen sein, dass das Trägermaterial beidseitig mit einer Anti-Rutsch-Beschichtung versehen ist.

Das Trägermaterial kann beispielsweise eine Folie aus einem Kunststoffmaterial umfassen.

Insbesondere kann vorgesehen sein, dass das Trägermaterial eine Folie aus Polyamid umfasst.

Das Trägermaterial umfasst ein gewobenes oder gestricktes textiles Band.

Dieses textile Band kann eine Naturfaser, insbesondere eine Baumwollfaser, umfassen.

Alternativ oder ergänzend hierzu kann vorgesehen sein, dass das textile Band eine Chemiefaser, insbesondere eine Polyamid-Faser, umfasst.

Um eine besonders hohe Haftreibung zwischen der Anti-Rutsch-Fläche und der Beinbekleidung des Fußes zu erzielen, kann beispielsweise vorgesehen sein, daß die Anti-Rutsch-Beschichtung die Maschenöffnungen des textilen Bandes im wesentlichen vollständig überdeckt.

Um einen Durchtritt von Luft und Feuchtigkeit durch die Einlage hindurch zu ermöglichen, kann aber auch vorgesehen sein, daß das textile Band Bereiche aufweist, in denen die Maschenweite so groß ist, daß zwischen beschichteten Fäden des Bandes Durchgangsöffnungen für den Durchtritt von Luft durch die Einlage ausgebildet sind.

Durch diese Durchgangsöffnungen wird eine Atmungsaktivität der Einlage erzielt. Ferner ist es durch die Durchgangsöffnungen möglich, Feuchtigkeit von der Beinbekleidung durch die Einlage hindurch abzuführen.

Die Einlage sollte eine möglichst geringe Dicke aufweisen, um den im Schuh zu Verfügung stehenden Raum nicht unnötig zu beschränken, keine unangenehmen Trageempfindungen hervorzurufen und optisch möglichst wenig aufzufallen.

Vorzugsweise wird daher ein dünnes Trägermaterial für die Einlage verwendet.

Insbesondere kann vorgesehen sein, daß das Trägermaterial eine Dicke von höchstens ungefähr 1 mm, vorzugsweise von höchstens ungefähr 0,7 mm, aufweist.

Auch die Anti-Rutsch-Beschichtung sollte nicht zu dick sein, um die Dicke der Einlage und das Gewicht derselben nicht unnötig zu erhöhen. Für die Wirkung der Anti-Rutsch-Beschichtung kommt es im wesentlichen ja nur auf die Eigenschaften der Anti-Rutsch-Fläche und nicht auf das darunterliegende Volumen an.

Vorzugsweise ist daher vorgesehen, dass die Anti-Rutsch-Beschichtung eine Dicke von höchstens ungefähr 300 µm, vorzugsweise von höchstens ungefähr 200 µm, aufweist.

Ferner ist zur Reduzierung der Gesamtdicke der Einlage vorzugsweise vorgesehen, dass das Trägermaterial nur einlagig ausgebildet ist.

Bei einer bevorzugten Ausgestaltung der Erfindung ist vorgesehen, dass die Einlage eine Gesamtdicke von höchstens ungefähr 1 mm, vorzugsweise von höchstens ungefähr 0,7 mm, aufweist.

Um zu erreichen, dass sich die Einlage möglichst genau an die Form der Innensohle des Schuhs, auf welche sie aufgelegt wird, anschmiegen kann, ist vorgesehen, dass die Einlage flexibel ist.

Insbesondere kann die Einlage so flexibel sein, dass sie aufrollbar ist.

Um eine Atmungsaktivität der Einlage zu erzielen und insbesondere Feuchtigkeit von der Beinbekleidung durch die Einlage hindurch abtransportieren zu können, ist bei einer bevorzugten Ausgestaltung der Erfindung vorgesehen, dass die Einlage Durchgangslöcher für den Durchtritt von Luft durch die Einlage hindurch aufweist.

Diese Durchgangslöcher können beispielsweise durch Ausstanzen oder Ausschneiden aus dem Material der Einlage erzeugt werden.

Alternativ oder ergänzend hierzu ist möglich, daß die Einlage ein Trägermaterial umfaßt, welches bereits hinreichend große Durchgangsöffnungen aufweist, so daß diese Durchgangsöffnungen durch Beschichtung mit einem rutschhemmenden Material nicht vollständig verschlossen werden.

Um ein Verrutschen des Materials der Beinbekleidung über die gesamte Sohlenfläche des Fußes hinweg zu verhindern, kann vorgesehen sein, daß die Außenkontur der Einlage im wesentlichen der Außenkontur einer Fußauftrittsfläche entspricht.

Insbesondere zur Verwendung in offenen Schuhen und/oder Schuhen mit hohem Absatz geeignet ist eine Ausgestaltung der Erfindung, bei welcher die Außenkontur der Einlage im wesentlichen der Außenkontur des Zehenbereichs und des Ballenbereichs eines menschlichen Fußes entspricht.

Die Einlage kann aber auch jede andere, vorzugsweise einem Abschnitt der Fußauftrittsfläche entsprechende, Außenkontur aufweisen.

Die Einlage für den linken Schuh ist vorzugsweise im wesentlichen spiegelsymmetrisch zur Einlage für den rechten Schuh ausgebildet. Beide Einlagen sind jeweils asymmetrisch zu ihrer Längsachse ausgebildet.

Die erfindungsgemäße Einlage ist vorzugsweise waschbar ausgebildet, damit sie ohne Geruchsbeeinträchtigung mehrfach verwendet werden kann.

Insbesondere ist es günstig, wenn das Material der Anti-Rutsch-Fläche ein abwaschbares Material ist.

Für die Erzielung einer möglichst hohen Haftreibung zwischen der Anti-Rutsch-Fläche einerseits und der Beinbekleidung des Fußes andererseits ist es von Vorteil, wenn die Anti-Rutsch-Fläche eine klebrige Konsistenz aufweist.

Weitere Merkmale und Vorteile der Erfindung sind Gegenstand der nachfolgenden Beschreibung und der zeichnerischen Darstellung von Ausführungsbeispielen.

In den Zeichnungen zeigen:
- Fig. 1: eine schematische Draufsicht auf eine Einlage für einen linken Schuh und eine Einlage für einen rechten Schuh, wobei die Außenkontur der Einlagen der jeweiligen Fußauftrittsfläche entspricht;
- Fig. 2: eine vergrößerte Darstellung des Bereichs I aus Fig. 1;
- Fig. 3: einen schematischen Querschnitt durch die Einlagen aus den Fig. 1 und 2;
- Fig. 4: eine der Fig. 2 entsprechende Darstellung eines Ausschnitts aus einer zweiten Ausführungsform einer Einlage, welche Durchgangs-öffnungen für den Durchtritt von Luft durch die Einlage aufweist;
- Fig. 5: eine den Fig. 2 und 4 entsprechende Darstellung eines Ausschnitts aus einer Einlage, welche an ihrer Oberseite mit einer Prägestruktur versehen ist;
- Fig. 6: eine schematische Draufsicht auf eine weitere Ausführungsform einer Einlage für einen linken Schuh und einer Einlage für einen rechten Schuh, wobei die Außenkonturen der Einlagen jeweils den Außenkonturen des Zehenbereichs und des Ballenbereichs des zu-geordneten Fußes entsprechen; und
- Fig. 7 bis 11: schematische Draufsichten auf weitere Ausführungsformen einer Einlage, wobei die Außenkontur der Einlage der Außenkontur verschiedener Teilabschnitte der Fußauftrittsfläche entspricht.

Gleiche oder funktional äquivalente Elemente sind in allen Figuren mit denselben Bezugszeichen bezeichnet.

Ein als Ganzes mit 100 bezeichneter Satz von Einlagen 102, der in Fig. 1 dargestellt ist, umfaßt eine Einlage 102a für einen linken Schuh, deren Außenkontur 104 der Außenkontur der Auftrittsfläche eines linken menschlichen Fußes entspricht, und eine Einlage 102b für einen rechten Schuh, deren Außenkontur 104 der Außenkontur der Auftrittsfläche eines rechten menschlichen Fußes entspricht.

Wie aus den Fig. 2 und 3 zu ersehen ist, umfaßt jede der Einlagen 102a, 102b als Trägermaterial 106 ein textiles Band 108, das beispielsweise aus Baumwollfasern oder aus Polyamid-Fasern gewebt sein kann.

Das Band 108 weist eine Dicke von beispielsweise ungefähr 500 µm bis ungefähr 600 µm auf und ist auf seiner Oberseite 110 mit einer oberen Anti-Rutsch-Beschichtung 112 und auf seiner Unterseite 114 mit einer unteren Anti-Rutsch-Beschichtung 116 versehen. Die Anti-Rutsch-Beschichtungen 112 und 116 weisen eine Dicke von beispielsweise jeweils ungefähr 150 µm auf.

Die dem Trägermaterial 106 abgewandte Oberseite 118 der ersten Anti-Rutsch-Beschichtung 112 bildet eine obere Anti-Rutsch-Fläche 118 der Einlage, welche im Gebrauch der Einlage dem mit einer Beinbekleidung, insbesondere einer Strumpfhose, einem Strumpf, einem Kniestrumpf oder einer dünnen Socke, bekleideten Fuß des Trägers zugewandt ist.

Die dem Trägermaterial 106 abgewandte Unterseite 120 der unteren Anti-Rutsch-Beschichtung 116 bildet eine untere Anti-Rutsch-Fläche 120, welche im Gebrauch der Einlage der Innensohle des Schuhs zugewandt ist.

Die Anti-Rutsch-Beschichtungen 112 und 116 sind aus einem Material gebildet, welches eine hohe Haftreibung mit denjenigen Materialien, mit denen die Einlage 102 im Gebrauch in Kontakt kommt, aufweist.

Insbesondere kann vorgesehen sein, dass die Anti-Rutsch-Beschichtungen 112, 116 aus einem Elastomermaterial, vorzugsweise aus einem Silikonmaterial, gebildet sind.

Als Silikonmaterial kann beispielsweise ein Ein-Komponenten-Silikon (mit Essigsäure als Lösungsmittel) oder ein Zwei-Komponenten-Silikon zum Einsatz kommen.

Die Maschenweite des textilen Bandes 108 ist bei der ersten Ausführungsform der Einlage 102 so klein gewählt, dass die Maschenöffnungen des Bandes 108 durch die Anti-Rutsch-Beschichtungen 112, 116 vollständig überdeckt werden, so dass die Einlage 102 eine vollständig geschlossene obere Anti-Rutsch-Fläche 118 und eine vollständig geschlossene untere Anti-Rutsch-Fläche 120 aufweist, welche beide im wesentlichen eben sind.

Die Einlage 102 hat eine so geringe Gesamtdicke, daß sie im wesentlichen keine Formstabilität aufweist, sondern flexibel ist und sich an die Form der Innensohle des Schuhs, auf welche sie aufgelegt wird, genau anschmiegen kann.

Aufgrund der hohen Haftreibungskraft zwischen der Einlage 102 und der Innensohle des Schuhs verschiebt sich die untere Anti-Rutsch-Fläche 120 im Gebrauch der Einlage 102 nicht relativ zu der Innensohle des Schuhs, so daß die Einlage 102 ihre Lage relativ zu dem Schuh beibehält und keine Falten wirft.

Wird der Schuh getragen, so kommt die mit der Beinbekleidung versehene Fußauftrittsfläche in Kontakt mit der oberen Anti-Rutsch-Fläche 118 der Einlage 102.

Aufgrund der hohen Haftreibung zwischen der Einlage 102 und dem Material der Beinbekleidung behält das Fußteil der Beinbekleidung seine Lage relativ zu der Einlage 102 und damit relativ zu dem Schuh bei. Auf diese Weise wird ein Verrutschen des Materials der Beinbekleidung im Schuh sowie eine Faltenbildung der Beinbekleidung verhindert.

Die Anti-Rutsch-Flächen 118, 120 weisen zwar eine hohe Haftreibung in Bezug auf die mit diesen Flächen in Kontakt stehenden Materialien auf, haften an diesen Materialien aber nicht an, so daß sich der mit der Beinbekleidung versehene Fuß ohne weiteres von der Einlage 102 abheben läßt und die Einlage 102 bei Bedarf ohne weiteres nach oben aus dem Schuh entnommen werden kann.

Die Einlage 102 wird wie folgt hergestellt:

Zunächst wird, beispielsweise aus einem Polyamid-Garn, ein textiles Band mit einer Breite von beispielsweise ungefähr 55 mm bis ungefähr 50 mm gewoben.

Die hierfür verwendeten Polyamid-Fasern können weiß sein oder in jeder beliebigen gewünschten Farbe eingefärbt sein.

Anschließend wird das Band 108 bedruckt, beispielsweise mit einer Kennzeichnung 122, welche angibt, ob die Einlage 102 für den linken Schuh oder für den rechten Schuh bestimmt ist, und/oder mit der Marke des Herstellers.

Anschließend wird das Material der Anti-Rutsch-Beschichtungen 112, 116 in fließfähiger Form, beispielsweise durch Aufsprühen oder Aufwalzen, auf die Oberseite und die Unterseite des Bandes 108 aufgebracht.

Nach dem Trocknen und gegebenenfalls Aushärten und/oder Vernetzen der Anti-Rutsch-Beschichtungen 112, 116 wird die Einlage 102 längs ihrer Außenkontur 104 aus dem beschichteten Band 108 herausgetrennt, beispielsweise durch Ausstanzen oder Ausschneiden.

Damit ist die Herstellung der Einlage 102 abgeschlossen.

Eine in Fig. 4 dargestellte zweite Ausführungsform einer Einlage 102 unterscheidet sich von der vorstehend beschriebenen ersten Ausführungsform dadurch, daß das als Trägermaterial 106 dienende textile Band 108 nicht überall dieselbe Maschenweite aufweist, sondern vielmehr Bereiche 124 mit kleiner Maschenweite und Bereiche 126 mit großer Maschenweite aufweist, die aufeinanderfolgend über das Band 108 verteilt sind.

Insbesondere kann, wie in Fig. 4 dargestellt, vorgesehen sein, daß in einem Abschnitt 128 des Bandes 108 ungefähr quadratische Bereiche 124 kleiner Maschenweite und ungefähr quadratische Bereiche 126 großer Maschenweite in einem Schachbrettmuster abwechselnd angeordnet sind.

In den Bereichen 124 kleiner Maschenweite sind die Maschen des Bandes 108 so klein, daß die Anti-Rutsch-Beschichtungen 112, 116 die Maschenöffnungen vollständig überdecken, so daß die Einlage 102 in diesen Bereichen geschlossene Oberflächen aufweist.

In den Bereichen 126 großer Maschenweite sind die Maschenöffnungen 130 jedoch so groß, daß sie von den Anti-Rutsch-Beschichtungen 112, 116 nicht vollständig überdeckt werden. Dadurch entstehen innerhalb der Bereiche 126 Durchgangsöffnungen 132, welche sich von der Oberseite der Einlage 102 bis zu deren Unterseite durch die ganze Einlage 102 erstrecken und einen Durchtritt von Luft und Feuchtigkeit durch die Einlage 102 hindurch ermöglichen.

Durch diese Durchgangsöffnungen 132 wird eine Atmungsaktivität der Einlage 102 erzielt. Ferner ist es durch die Durchgangsöffnungen 132 möglich, Feuchtigkeit von der Beinbekleidung des Fußes durch die Einlage 102 hindurch abzuführen.

Im übrigen stimmt die zweite Ausführungsform einer Einlage 102 hinsichtlich Aufbau und Funktion mit der ersten Ausführungsform überein, auf deren vorstehende Beschreibung insoweit Bezug genommen wird.

Eine in Fig. 5 dargestellte dritte Ausführungsform einer Einlage 102 unterscheidet sich von der vorstehend beschriebenen ersten Ausführungsform dadurch, daß die obere Anti-Rutsch-Fläche 118 der Einlage 102 nicht im wesentlichen eben ist, sondern vielmehr mit einer Prägestruktur 134 versehen ist, wie sie in Fig. 5 schematisch dargestellt ist.

Die Prägestruktur 134 umfaßt Erhebungen 136, welche sich mit der Oberfläche der Beinbekleidung, die an der oberen Anti-Rutsch-Fläche 118 anliegt, verzahnen können und so die Haftreibung zwischen der oberen Anti-Rutsch-Fläche 118 und der Beinbekleidung des Fußes weiter erhöhen.

Um die Haftreibung in besonders wirksamer Weise zu erhöhen, kann vorgesehen sein, daß die Erhebungen 136 länglich ausgebildet sind und sich in einander angrenzenden Bereichen 138a, 138b der oberen Anti-Rutsch-Fläche 118 in unterschiedlichen Längsrichtungen erstrecken, welche vorzugsweise im wesentlichen senkrecht zueinander angeordnet sind.

Die Bereiche 138a, 138b unterschiedlicher Orientierung der Erhebungen 136 können beispielsweise ungefähr quadratische Gestalt aufweisen und in einem Schachbrettmuster abwechselnd angeordnet sein.

Bei der Herstellung der Einlage 102 wird die Prägestruktur 134 nach dem Trocknen und gegebenenfalls Aushärten und/oder Vernetzen der Anti-Rutsch-Beschichtungen 112, 116 und vor dem Heraustrennen der Einlage 102 längs der Außenkontur 104 aus dem Band 108 dadurch erzeugt, daß das beschichtete Band 108 durch den Spalt zwischen einer Prägewalze, deren Umfangsfläche eine zu der Prägestruktur 134 komplementäre Struktur aufweist, und einer Gegenwalze hindurchbewegt wird.

Die untere Anti-Rutsch-Fläche 120 wird vorzugsweise nicht mit einer Prägestruktur versehen, sondern bleibt eben.

Es ist aber grundsätzlich durchaus möglich, auch die untere Anti-Rutschfläche 120 mit einer Prägestruktur zu versehen.

Im übrigen stimmt die dritte Ausführungsform einer Einlage 102 hinsichtlich Aufbau und Funktion mit der ersten Ausführungsform überein, auf deren vorstehende Beschreibung insoweit Bezug genommen wird.

Eine in Fig. 6 dargestellte weitere Ausführungsform eines Satzes 100 von Einlagen 102a, 102b für den linken Schuh bzw. den rechten Schuh unterscheidet sich von der ersten Ausführungsform dadurch, daß die Außenkonturen 104 der Einlagen 102a, 102b nicht der Außenkontur der gesamtem Fußauftrittsfläche des jeweils zugeordneten Fußes entsprechen, sondern lediglich der Außenkontur des Zehenbereichs und des Ballenbereichs des jeweils zugeordneten Fußes.

Durch diese Ausführungsform von Einlagen 102a, 102b wird ein Verrutschen der Beinbekleidung im Bereich des vorderen Fußteils zuverlässig vermieden.

Diese Ausführungsform ist besonders zur Verwendung in offenen Schuhen und/oder Schuhen mit hohem Absatz geeignet.

Im übrigen stimmt diese weitere Ausführungsform von Einlagen 102 hinsichtlich Aufbau und Funktion mit der ersten Ausführungsform überein, auf deren vorstehende Beschreibung insoweit Bezug genommen wird.

In den Fig. 7 bis 11 dargestellte weitere Ausführungsformen einer Einlage 102 weisen jeweils eine Außenkontur 104 auf, welche einem Teilabschnitt der Fußauftrittsfläche entsprechen.

Die Längsrichtung der Einlage 102 ist in diesen Figuren durch einen Pfeil 140 angegeben, welcher zur Fußspitze weist.

Diese Einlagen 102 können sowohl im linken als auch im rechten Schuh verwendet werden.

Im übrigen stimmen die in Fig. 7 bis 11 dargestellten Ausführungsformen einer Einlage 102 hinsichtlich Aufbau und Funktion mit den vorstehend beschriebenen Ausführungsformen überein.

## Patentansprüche

1. Einlage zur Anordnung zwischen einem Schuh und einem mit einer Beinbekleidung versehenen Fuß, die eine im Gebrauch der Einlage (102) dem Fuß zugewandte Anti-Rutsch-Fläche (118) aufweist,
wobei die Einlage (102) flexibel ist und ein Trägermaterial (106) umfasst, das mit einer Anti-Rutsch-Beschichtung (112, 116) versehen ist und das ein gewobenes oder gestricktes textiles Band (108) umfasst,
**dadurch gekennzeichnet, dass** die dem Fuß zugewandte Anti-Rutsch-Fläche (118) aus einem ein Silikonmaterial umfassenden Material gebildet ist.

2. Einlage nach Anspruch 1, **dadurch gekennzeichnet, dass** die Einlage (102) eine im Gebrauch der Einlage (102) dem Schuh zugewandte Anti-Rutsch-Fläche (120) aufweist.

3. Einlage nach einem der Ansprüche 1 oder 2, **dadurch gekennzeichnet, dass** die dem Fuß zugewandte Anti-Rutsch-Fläche (118) aus einem ein Elastomermaterial umfassenden Material gebildet ist.

4. Einlage nach einem der Ansprüche 1 bis 3, **dadurch gekennzeichnet, dass** die dem Fuß zugewandte Anti-Rutsch-Fläche (118) aus einem transparenten Material gebildet ist.

5. Einlage nach einem der Ansprüche 1 bis 4, **dadurch gekennzeichnet, dass** die dem Fuß zugewandte Anti-Rutsch-Fläche (118) mit einer Prägestruktur (134) versehen ist.

6. Einlage nach einem der Ansprüche 1 bis 5, **dadurch gekennzeichnet, dass** das Trägermaterial (106) beidseitig mit jeweils einer Anti-Rutsch-Beschichtung (112, 116) versehen ist.

7. Einlage nach einem der Ansprüche 1 bis 6, **dadurch gekennzeichnet, dass** das Trägermaterial (106) eine Folie aus einem Kunststoffmaterial umfasst.

8. Einlage nach Anspruch 7, **dadurch gekennzeichnet, dass** das Trägermaterial (106) eine Folie aus Polyamid umfasst.

9. Einlage nach einem der Ansprüche 1 bis 8, **dadurch gekennzeichnet, dass** das textile Band (108) eine Naturfaser, insbesondere eine Baumwollfaser, umfasst.

10. Einlage nach einem der Ansprüche 1 bis 9, **dadurch gekennzeichnet, dass** das textile Band (108) eine Chemiefaser, insbesondere eine Polyamid-Faser, umfasst.

11. Einlage nach einem der Ansprüche 1 bis 10, **dadurch gekennzeichnet, dass** das textile Band (108) Bereiche (126) aufweist, in denen die Maschenweite so groß ist, dass zwischen beschichteten Fäden des Bandes (108) Durchgangsöffnungen (132) für den Durchtritt von Luft durch die Einlage (102) ausgebildet sind.

12. Einlage nach einem der Ansprüche 1 bis 11, **dadurch gekennzeichnet, dass** das Trägermaterial (106) eine Dicke von höchstens ungefähr 1 mm, vorzugsweise von höchstens ungefähr 0,7 mm, aufweist.

13. Einlage nach einem der Ansprüche 1 bis 12, **dadurch gekennzeichnet, dass** die dem Fuß zugewandte Anti-Rutsch-Beschichtung (112) oder die dem Schuh zugewandte Anti-Rutsch-Beschichtung (116) eine Dicke von höchstens ungefähr 300 µm, vorzugsweise von höchstens ungefähr 200 µm, aufweist.

14. Einlage nach einem der Ansprüche 1 bis 13, **dadurch gekennzeichnet, dass** das Trägermaterial (106) einlagig ausgebildet ist.

15. Einlage nach einem der Ansprüche 1 bis 14, **dadurch gekennzeichnet, dass** die Einlage (102) eine Gesamtdicke von höchstens ungefähr 1 mm, vorzugsweise von höchstens ungefähr 0,7 mm, aufweist.

16. Einlage nach einem der Ansprüche 1 bis 15, **dadurch gekennzeichnet, dass** die Einlage (102) Durchgangslöcher (132) für den Durchtritt von Luft durch die Einlage (102) hindurch aufweist.

17. Einlage nach einem der Ansprüche 1 bis 16, **dadurch gekennzeichnet, dass** die Außenkontur (104) der Einlage (102) im wesentlichen der Außenkontur (104) einer Fußauftrittsfläche entspricht.

18. Einlage nach einem der Ansprüche 1 bis 17, **dadurch gekennzeichnet, dass** die Außenkontur (104) der Einlage (102) im wesentlichen der Außenkontur des Zehenbereichs und des Ballenbereichs eines menschlichen Fußes entspricht.

## Claims

1. Insole for arrangement between a shoe and a foot provided with legwear, the insole (102), in use thereof, having an anti-slip surface (118) facing the foot, wherein the insole (102) is flexible and comprises a carrier material (106) which is provided with an anti-slip coating (112, 116) and which comprises a woven or knitted textile band (108), **characterised in that** the anti-slip surface (118) facing the foot is formed from a material comprising a silicone material.

2. Insole according to claim 1, **characterised in that** the insole (102) has an anti-slip surface (120) facing the shoe in use of the insole (102).

3. Insole according to either of claims 1 or 2, **characterised in that** the anti-slip surface (118) facing the foot is formed from a material comprising an elastomer material.

4. Insole according to any one of claims 1 to 3, **characterised in that** the anti-slip surface (118) facing the foot is formed from a transparent material.

5. Insole according to any one of claims 1 to 4, **characterised in that** the anti-slip surface (118) facing the foot is provided with an embossed structure (134).

6. Insole according to any one of claims 1 to 5, **characterised in that** the carrier material (106) is provided on both sides with a respective anti-slip coating (112, 116).

7. Insole according to any one of claims 1 to 6, **characterised in that** the carrier material (106) comprises a film made of a plastics material.

8. Insole according to claim 7, **characterised in that** the carrier material (106) comprises a film made of polyamide.

9. Insole according to any one of claims 1 to 8, **characterised in that** the textile band (108) comprises a natural fibre, in particular a cotton fibre.

10. Insole according to any one of claims 1 to 9, **characterised in that** the textile band (108) comprises a man-made fibre, in particular a polyamide fibre.

11. Insole according to any one of claims 1 to 10, **characterised in that** the textile band (108) has regions (126), in which the mesh width is large enough that through-openings (132) for the passage of air through the insole (102) are formed between coated threads of the band (108).

12. Insole according to any one of claims 1 to 11, **characterised in that** the carrier material (106) has a thickness of at most about 1 mm, preferably at most about 0.7 mm.

13. Insole according to any one of claims 1 to 12, **characterised in that** the anti-slip coating (112) facing the foot or the anti-slip coating (116) facing the shoe has a thickness of at most about 300 µm, preferably at most about 200 µm.

14. Insole according to any one of claims 1 to 13, **characterised in that** the carrier material (106) is single-layered.

15. Insole according to any one of claims 1 to 14, **characterised in that** the insole (102) has a total thickness of at most about 1 mm, preferably at most about 0.7 mm.

16. Insole according to any one of claims 1 to 15, **characterised in that** the insole (102) has through-holes (132) for the passage of air through the insole (102).

17. Insole according to any one of claims 1 to 16, **characterised in that** the outer contour (104) of the insole (102) substantially corresponds to the outer contour (104) of a tread area.

18. Insole according to any one of claims 1 to 17, **characterised in that** the outer contour (104) of the insole (102) substantially corresponds to the outer contour of the toe region and the ball region of a human foot.

## Revendications

1. Couche intermédiaire destinée être disposée entre une chaussure et un pied pourvu d'une jambière, qui présente une surface antiglisse (118) tournée en usage de la couche intermédiaire (102) vers le pied, la couche intermédiaire (102) étant flexible et comprenant un matériau porteur (106) qui est pourvu d'un revêtement antiglisse (112, 116) et qui comprend une bande textile (108) tissée ou tricotée, **caractérisée en ce que** la surface antiglisse (118) tournée vers le pied est formée d'une matière comprenant une matière silicone.

2. Couche intermédiaire selon la revendication 1, **caractérisée en ce que** la couche intermédiaire (102) présente une surface antiglisse (120) tournée en usage de la couche intermédiaire (102) vers la chaussure.

3. Couche intermédiaire selon l'une quelconque des revendications 1 ou 2, **caractérisée en ce que** la surface antiglisse (118) tournée vers le pied est formée d'une matière comprenant une matière élastomère.

4. Couche intermédiaire selon l'une quelconque des revendications 1 à 3, **caractérisée en ce que** la surface antiglisse (118) tournée vers le pied est formée d'une matière transparente.

5. Couche intermédiaire selon l'une quelconque des revendications 1 à 4, **caractérisée en ce que** la surface antiglisse (118) tournée vers le pied est pourvue d'une structure estampée (134).

6. Couche intermédiaire selon l'une quelconque des revendications 1 à 5, **caractérisée en ce que** le matériau porteur (106) est pourvu de part et d'autre de respectivement un revêtement antiglisse (112, 116).

7. Couche intermédiaire selon l'une quelconque des revendications 1 à 6, **caractérisée en ce que** le matériau porteur (106) comprend un film en une matière plastique.

8. Couche intermédiaire selon la revendication 7, **caractérisée en ce que** le matériau porteur (106) comprend un film en polyamide.

9. Couche intermédiaire selon l'une quelconque des revendications 1 à 8, **caractérisée en ce que** la bande textile (108) comprend une fibre naturelle, en particulier une soie de coton.

10. Couche intermédiaire selon l'une quelconque des revendications 1 à 9, **caractérisée en ce que** la bande textile (108) comprend une fibre synthétique, en particulier une fibre en polyamide.

11. Couche intermédiaire selon l'une quelconque des revendications 1 à 10, **caractérisée en ce que** la bande textile (108) présente des zones (126), dans lesquelles la dimension des mailles est si grande qu'entre des fils revêtus de la bande (108) sont réalisées des ouvertures de passage (132) pour le passage de l'air au travers de la couche intermédiaire (102).

12. Couche intermédiaire selon l'une quelconque des revendications 1 à 11, **caractérisée en ce que** le matériau porteur (106) présente une épaisseur d'environ 1 mm au maximum, de préférence d'environ 0,7 mm au maximum.

13. Couche intermédiaire selon l'une quelconque des revendications 1 à 12, **caractérisée en ce que** le revêtement antiglisse (112) tourné vers le pied ou le revêtement antiglisse (116) tourné vers la chaussure présente une épaisseur d'environ 300 µm au maximum, de préférence d'environ 200 µm au maximum.

14. Couche intermédiaire selon l'une quelconque des revendications 1 à 13, **caractérisée en ce que** le matériau porteur (106) est réalisé en une seule couche.

15. Couche intermédiaire selon l'une quelconque des revendications 1 à 14, **caractérisée en ce que** la couche intermédiaire (102) présente une épaisseur totale d'environ 1 mm au maximum, de préférence d'environ 0,7 mm au maximum.

16. Couche intermédiaire selon l'une quelconque des revendications 1 à 15, **caractérisée en ce que** la couche intermédiaire (102) présente des trous débouchants (132) pour le passage de l'air au travers de la couche intermédiaire (102).

17. Couche intermédiaire selon l'une quelconque des revendications 1 à 16, **caractérisée en ce que** le contour extérieur (104) de la couche intermédiaire (102) correspond essentiellement au contour extérieur (104) d'une surface de sortie de pied.

18. Couche intermédiaire selon l'une quelconque des revendications 1 à 17, **caractérisée en ce que** le contour extérieur (104) de la couche intermédiaire (102) correspond essentiellement au contour extérieur de la zone des orteils et de la zone du thénar d'un pied humain.
